# EUROPÄISCHE PATENTSCHRIFT

(11) **EP 0 049 370 B1**
(45) Veröffentlichungstag und Bekanntmachung des Hinweises auf die Patenterteilung: **28.11.1984**
(21) Anmeldenummer: 81106932.7
(22) Anmeldetag: 04.09.1981
(51) Int. Cl.: B41F 31/04, B41F 31/02

(54) **Farbkasten für Druckmaschinen**
Ink fountain for printing machines
Une boîte de couleurs pour imprimante

(30) Priorität: 10.09.1980 DE 3033996
(43) Veröffentlichungstag der Anmeldung: 14.04.1982
(73) Patentinhaber: Koenig & Bauer Aktiengesellschaft, 97080 Würzburg (DE)
(72) Erfinder: Wieland, Erich Georg, D-8700 Würzburg (DE)

## Beschreibung

Die Erfindung betrifft einen Farbkasten gemäß dem Oberbegriff des Anspruchs 1.

Farbkästen für Druckmaschinen sind allgemein bekannt. Durch die DE-OS 28 14 889 ist ein Farbkasten bekannt, der eine mit Druckfarbe in Berührung kommende Farbkastenwalze und eine Vielzahl seitlich nebeneinander angeordneter, in Längsrichtung der Umfangsoberfläche der Farbwalze in direkter Berührung miteinander stehender, im Boden des Farbkastens schwenkbarer, gehalterter Farbdosierelemente enthält, die mit einem Schwenkhebel formschlüssig verbunden sind, wobei ein steuerbarer Mechanismus vorgesehen ist, um einen aus den einzelnen Farbdosierelementen und der Oberfläche der Farbkastenwalze gebildeten Spalt einstellen zu können.

Dabei ist es jedoch von Nachteil, daß die Farbführungsflächen von Farbkastenboden und Farbdosierelementen immer in einem Winkel stehen, der etwas über 90° beträgt, wodurch eine Reinigung des Farbkastens erschwert wird. Eine Bodenplatte eines Farbkastenbodens rakelt bei Bewegung des Farbdosierelementes in Richtung «Mehr Farbe » Druckfarbe von der Farbführungsfläche des Farbdosierelementes ab, wobei sich erfahrungsgemäßes nicht vermeiden läßt, daß Farbpartikel unter die Bodenplatte gelangen und die Leichtgängigkeit des Farbdosierelementes negativ beeinflußen können.

Der Erfindung liegt die Aufgabe zugrunde, eine Vorrichtung zu schaffen, die es ermöglicht, dicht bei dicht aneinandergereihte, verschwenkbare Farbdosierelemente eines Farbkastens einer Druckmaschine dauernd leichtgängig zu halten.

Die Aufgabe wird durch den Gegenstand des kennzeichnenden Teils des Anspruchs 1 gelöst.

Die mit der Erfindung erzielbaren Vorteile bestehen insbesondere darin, daß Maschinenstillstände und Makulaturbogen durch nicht oder schwer bewegliche Farbdosierelemente vermieden werden. Eine Leichtgängigkeit der Farbdosierelemente ist besonders bei der Anwendung von Schrittmotoren als Verstellmotoren für die verschwenkbaren Farbdosierelemente zu schaffen. Ist die Leichtgängigkeit der Farbdosierelemente gewährleistet, so kann auf Istwertrückmeldungen der Stellung der Farbdosierelemente verzichtet werden.

Ein Ausführungsbeispiel der Erfindung ist in der Zeichnung dargestellt und wird im folgenden näher beschrieben. Es zeigen :
Figur 1 eine Seitenansicht des erfindungsgemäßen Farbkastens, wobei der Farbkastenboden im Schnitt dargestellt ist, jedoch ohne seitliche Abschlußplatte,
Figur 2 eine Vorderansicht von Fig. 1, jedoch mit seitlicher Abschlußplatte.

In einem Farbkasten 1 ist ein Farbkastenboden 2 vorgesehen, dessen innere Bodenfläche 3 bei mit einer Druckfarbe angefülltem Farbkasten 1 mit Druckfarbe bedeckt ist. In den Farbkasten 1 taucht eine in bekannter Weise angetriebene, keramikbeschichtete Farbkastenwalze 4 ein. Sie bildet mit einem Farbdosieransatz 5 eines Farbdosierelementes 6 einen Farbdurchtrittsspalt. Der Farbkastenboden 2 erstreckt sich zweckmäßigerweise als Verlängerung der Bodenfläche 3 über die Farbdosierelemente 6 als Endstück 7 mit der Endfläche 8 hinaus. In den Farbkastenboden 2 ist von der Rodenfläche 3 aus eine Längsgrube 9 eingearbeitet. Sie hat vorzugsweise rautenförmigen Querschnitt und verläuft achsparallel zu einer Rotationsachse der Farbkastenwalze 4 und in der Nähe der größen Annäherung von Farbkastenwalze 4 und Farbkastenboden 2. Eine linke Führungsfläche 12 der Längsgrube 9 stößt mit der Bodenfläche 3 unter einem Winkel a zusammen, der vorzugsweise kleiner als 90° sein, jedoch auch 90° betragen kann. Eine an einer Zusammenstoßstelle von linker Führungsfläche 12 und Bodenfläche 3 entstehende Kante dient als Schwenkkante (-linie) 21 für die Farbdosierelemente 6. Eine rechte Führungsfläche 11 verläuft parallel zur linken Führungsfläche 12 der Längsgrube 9, eine Grundfläche 10 der Längsgrube 9 verläuft im Abstand « a und parallel zur Bodenfläche 3 des Farbkastenbodens 2. In die Grundfläche 10 der Längsgrube 9 münden vertikale Durchbrüche 13 im Farbkastenboden 2, die über eine gesamte Länge « b des mit Farbdosierelementen 6 belegten Farbkastenbodens 2 im Abstand von z. B. 30 mm voneinander angeordnet sind. Ein Querschnitt der Durchbrüche 13 ist dabei so groß, daß ein mit dem sich horizontal erstreckenden Farbdosierelement 6 formschlüssig verbundener Verschwenkarm 17 genügend bewegbar ist. Der Verschwenkarm 17 führt eine vorwählbare Verschwenkbewegung aus. Hierzu ist er in seinem unteren Teil mit einem Langloch 18 versehen, in das ein von einem Elektromotor angetriebener Kurbelzapfen 19 eingreift. Eine Schwenkkante 21 des Verschwenkarmes 17 liegt auf einem Schnittpunkt der Führungsfläche 12 mit der Bodenfläche 3 des Farbkastenbodens 2. Die Schwenkkante 21 für den Verschwenkarm 17 ist gleichzeitig die Schwenkkante für das Farbdosierelement 6. Die Bodenfläche 3 des Farbkastenbodens 2 setzt sich in einer Farbführungsfläche 22 des Farbdosierelementes 6 fort, ohne daß eine Nut oder Erhöhung den Übergang zwischen beiden Flächen 3 ; 22 stört.

Die Farbführungsfläche 22 nimmt zuerst einen geraden Verlauf, der dann in eine konkave Krümmung übergeht, die in einen Farbdosieransatz 5 endet. Eine Vertikalfläche 24 des Farbdosierelementes 6 bildet mit dessen Farbführungsfläche 22 einen Winkel β von ca. 90° und endet in einen ersten Stützansatz 26. Der Stützansatz 26 steht ca. 1 mm über eine gekrümmte Rückfläche 27 des Farbdosierelementes 6 hinaus. In diese Rückfläche 27 mündet ein Hals 28 des Verschwenkarmes 17. Die Rückfläche 27 endet in einen zweiten Stützansatz 29. Während sich der erste Stützansatz 26 auf der Grundfläche 10 abstützt, stützt sich der zweite Stützansatz 29 auf der rechten Führungsfläche 11 der Längsgrube 9 ab. Die Stützansätze 26, 29 erstrecken sich jeweils vorzugsweise über eine gesamte Länge « c des Farbdosierelementes 6 und schließen miteinander einen Winkel y von ca. 80° ein. Die Stützansätze 26, 29 können rechteckigen Querschnitt aufweisen, wobei ihre Stützflächen 14, 15 als Stirnseiten möglichst schmal sein sollten. Jedoch können die Stützansätze 26, 29 auch schneidenförmig, geradstirnig oder auch rundstirnig ausgeführt sein.

Zentrisch zu jedem Durchbruch 13 ist von der der Bodenfläche 3 des Farbkasten 1 abgewandten Seite her eine Erweiterungsbohrung 30 angelegt. Ein planer Bohrungsgrund 31 der Erweiterungsbohrung 30 bildet eine Kraftangriffsfläche für eine kegelige Druckfeder 32, die auf den Verschwenkarm 17 aufgesteckt ist. Sie ist eingespannt zwischen der Widerlagerfläche - dem Bohrungsgrund 31 - und den Enden eines über den Querschnitt des Verschwenkarmes 17 herausragenden und mit dem Verschwenkarm 17 formschlüssig verbundenen Bolzens 33. Durch die Druckfeder 32 werden die beiden Stützansätze 26, 29 und damit das Farbdosierelement 6 gegen die Grundfläche 10 bzw. die rechte Führungsfläche 11 der Längsnut 9 gezogen.

Zwischen dem Bohrungsgrund 31 und der Druckfeder 32 ist eine elastische, z. B. gewölbte Dichtungsmembran 34 eingelegt. Sie umschließ den Verschwenkarm 17 absolut dicht. Die Dichtung gegen den Farbkastenboden 2 erfolgt durch das Anpressen des Randes der Dichtungsmembran 34 an den Bohrungsgrund 31 mittels der Druckfeder 32. Zur Abdichtung des Durchbruches 13 zur Farbkastenwalze 4 hin ist in einem Rücken 16 des Farbdosierelementes 6, oberhalb des zweiten Stützansatzes 29, eine schmale, sich über die gesamte Länge « c » des Farbdosierelementes 6 erstreckende Längsnut 36 zur Aufnahme eines ersten seitlichen Randes 38 eines elastischen Dichtungsstreifens 37 vorgesehen. Ein zweiter seitlicher Rand 35 des elastischen Dichtungsstreifens 37 ist mit der Endfläche 8 des Farbkastenbodens 2 abgedichtet verbunden. Der Dichtungsstreifen 37 erstreckt sich in einem Stück über die gesamte Länge « b des Farbkastenbodens 2, also über sämtliche nebeneinander angeordneten Farbdosierelemente 6 eines Farbkastens 1.

In jeweils der Vertikalfläche 24 des Farbdosierelementes 6 ist in ca. einem Abstand von 1 mm von der Farbführungsfläche 22 eine achsparallele, sich über die gesamte Länge « c des Farbdosierelementes 6 erstreckende Nut 39 angebracht. Sie dient zur Aufnahme einer elastischen Dichtungsschnur 41, z. B. rechteckigen Querschnitts. Die Dichtungsschnur 41 erstreckt sich in einem Stück über die gesamte Länge « b ». Sie ist in ihren Abmessungen so gewählt, daß in jeder Betriebsstellung der Farbdosierelemente 6 die linke Führungsfläche 12 des Farbkastenbodens 2 gegen die Vertikalfläche 24 des Farbdosierelementes 6 sicher abgedichtet ist.

Ein von dem Dichtungsstreifen 37, einer rechten Wandfläche 40 des Durchbruches 13, der Dichtungsmembran 34, einer linken Wandfläche 42 des Durchbruches 13, der Grundfläche 10, der linken Führungsfläche 12, der Dichtungsschnur 41 und den in die Längsgrube 9 gewandten Flächen 24, 27 des Farbdosierelementes 6 und zwei seitlichen Abschlußplatten 49, 50 abgegrenzter, nach außen hin abgedichteter, sich über die gesamte Länge cc b erstreckender Schmiermittelraum 43 ist völlig mit einem Schmiermittel, z. B. Fett, ausgefüllt. Hierdurch wird verhindert, daß Druckfarbe oder Schmutz in den Schmiermittelraum 43 eindringt und die Leichtgängigkeit der Farbdosierelemente 6 beeinträchtigt.

Aus dem gleichen Grunde ist jedes Farbdosierelement 6 in seinem Zentrum mit einer durchgehenden Bohrung 44 versehen. Sie endet auf beiden Stirnseiten 45, 46 in je einer Schmierrinne 47, 48. Diese verläufen jeweils innerhalb der Flächenumgrenzung der Stirnseiten 45, 46 und sind ca. 10 mm lang, 2 mm breit und 0,5 mm tief. An der seitlichen Abschlußplatte 49 ist ein Schmiernippel 20 vorhanden, über den Fett in die Bohrung 44 der Farbdosierelemente 6 eingepreßt werden kann. An der zweiten seitlichen Abschlußplatte 50 ist ein verschließ- und öffenbarer Auslaßnippel 25 vorhanden, über den verbrauchtes Fett herausgedrückt werden kann. Da sämtliche Bohrungen 44 der Farbdosierelemente 6 miteinander in Verbindung stehen, ist es möglich, Fett in der Weise einzupressen, daß es zwischen den Stirnseiten 45, 46 benachbarter Farbdosierelemente 6 herausgedrückt wird und so Schmutz und Farbpigmente, die sich dort angesammelt haben könnten, mit herausdrückt.

Die gleiche Beschreibung dieser Patentanmeldung liegt den europäischen Patentanmeldungen Nr. 81106929.3 (EP-A-0 047 504) und 81106933.5 (EP-A-0 048 840) zugrunde.

In der EP-Patentanmeldung Nr.81106929.3 wird Patentschutz beantragt für einen Farbkasten für eine Druckmaschine mit einer in den Farbkasten eintauchenden Farbkastenwalze und einer Vielzahl seitlich dicht bei dicht nebeneinander in einem Farbkastenboden angeordneter, einzeln betätigbarer Farbdosierelemente, die jeweils mit einem verschwenkbaren Verschwenkarm versehen sind, wobei die Farbdosierelemente mit einer Umfangsoberfläche der Farbkastenwalze einen veränderbaren Farbdosierspalt bilden, dadurch gekennzeichnet, daß in einen Farbkastenboden (2) mit einer Bodenfläche (3) eines Farbkastens (1) eine zur Farbkastenwalze (4) achsparallele Längsgrube (9) mit parallelogrammförmigem Querschnitt eingearbeitet ist, dass eine Grundfläche (10) der Längsgrube (9) parallel zur Bodenfläche (3) des Farbkastenbodens (2) verläuft, daß eine linke Führungsfläche (12) und die Bodenfläche (3) an ihrer Zusammenstoßkante eine Schwenkkante (21) für die nebeneinander angeordneten Farbdosierelemente (6) bilden und einen Winkel (a) einschließen, der < 90° beträgt, daß eine rechte Führungsfläche (11) in der Längsgrube (9) vorgesehen ist, daß mit den Führungsflächen (12, 11) ein Umfang oder Teile des Umfangs (26, 29) der in der Längsgrube (9) angeordneten Farbdosierelemente (6) in Berührung stehen.

In der EP-Patentanmeldung Nr. 81106933.5 wird Patentschutz beansprucht für ein Verfahren zur Erhaltung einer Leichtfängigkeit von Farbdosierelementen eines Farbkastens einer Druckmaschine, wobei mehrere einzeln verstellbare Farbdosierelemente dicht bei dicht nebeneinander angeordnet sind, dadurch gekennzeichnet, daß über eine Längsbohrung (44) in den Farbdosierelementen (6) ein Schmiermittel zwischen Stirnseiten (45, 46) unmitellbar benachbarter Farbdosierelemente (6) gepreßt wird und eine Einrichtung zur Durchführung des Verfahrens wobei die Farbdosierelemente (6) mit einer durchgehenden Längsbohrung (44) vorgesehen sind, daß die Längsbohrungen (44) sämtlicher Farbdosierelemente (6) miteinander in Verbindung stehen.

## Patentansprüche

1. Farbkasten für eine Druckmaschine mit einer in den Farbkasten eintauchenden Farbkastenwalze und einer Vielzahl seitlich dicht bei dicht nebeneinander in einem Farbkastenboden angeordneter, einzeln betätigbarer Farbdosierelemente, die jeweils mit einem verschwenkbaren Verschwenkarm versehen sind, wobei die Farbdosierelemente mit einer Umfangsoberfläche der Farbkastenwalze einen veränderbaren Farbdosierspalt bilden, dadurch gekennzeichnet, daß Farbdosierelemente (6) außer ihren jeweils in den Farbkastens (1) ragenden Farbführungsflächen (22) und einem Farbdosieransatz (5) gänzlich in einem abgedeckten Holraum (43) eines Farbkastenbodens (2) des Farbkastens (1) schwenkbar angeordnet sind, daß der Hohlraum (43) völlig mit einem Schmiermittel gefüllt ist.

2. Farbkasten nach Anspruch 1, dadurch gekennzeichnet, daß der abgedeckte Hohlraum (43) als horizontale Längsgrube (9) zur Aufnahme verschwenkbarer Farbdosierelemente (6) ausgebildet ist, daß die Längsgrube (9) mit einer Mehrzahl von vertikalen Durchbrüchen (13) im Farbkastenboden (2) zur Aufnahme je eines Verschwenkarmes (17) der Farbdosierelemente (6) in Verbindung steht, daß eine einzige flächige, elastische Dichtung (37) mit Rücken (16) sämtlicher Farbdosierelemente (6) und einer Endfläche (8) des Farbkastens (1) formschlüssig und dicht verbunden ist, daß eine sich über mindestens eine Länge (b) sämtlicher Farbdosierelemente (6) erstreckende, einzige elastische Dichtung (41) zwischen einer linken Führungsfläche (12) der Längsgrube (9) und ihr unmittelbar gegenüberliegenden Vertikalflächen (24) der Farbdosierelemente (6) angeordnet ist, daß sämtliche Durchbrüche (13) gegen den Farbkastenboden (2) und den von ihnen aufgenommenen Verschwenkarm (17) elastisch abgedichtet sind.

## Claims

1. An ink fountain for a printing machine with an ink fountain roller plunging into the ink fountain and a plurality of individually operable ink metering elements disposed laterally close together side by side in an ink fountain bottom, each provided with a pivotable pivot arm, the ink metering elements together with a peripheral surface of the ink fountain roller forming an adjustable ink metering slot, characterised in that ink metering elements (6), with exception of their ink guiding surfaces (22) projecting into the ink fountain (1) and an ink metering extension (5), are completely and pivotably disposed in a covered hollow chamber (43) of an ink fountain bottom (2) of the ink fountain (1), that the follow chamber (43) is completely filled with a lubricant.

2. An ink fountain according to claim 1, characterised in that the covered hollow chamber (43) is designed as a horizontal longitudinal gap (9) to receive pivotable ink metering elements (6), that the longitudinal gap (9) is in connection with a plurality of vertical openings (13) in the ink fountain bottom (2) to each receive one pivot arm (17) of the ink metering elements (6), that a single, flat, elastic sealing means (37) is rigidly secured to and leakproof connected to rear parts (16) of all ink metering elements (6) and one tail surface (8) of the ink fountain (1), that a single elastic sealing means (41) extending over at least one length (b) of all ink metering elements (6) is disposed between a left guiding surface (12) of the longitudinal gap (9) and vertical surfaces (24) of the ink metering elements (6) lying directly opposite it, that all openings (13) are elastically sealed against the ink fountain bottom (2) and the pivot arm (17) received by each of them.

## Revendications

1. Encrier pour une machine à imprimer, avec un rouleau d'encrier plongeant dans l'encrier et un grand nombre d'éléments de dosage de l'encre, pouvant être manoeuvrés à titre individuel, disposés latéralement les uns contre les autres dans un fond d'encrier, et qui sont chacun pourvus d'un bras pivotant pouvant pivoter, les éléments de dosage de l'encre formant avec une surface périphérique du rouleau d'encrier un espace variable de dosage de l'encre, caractérisé en ce que les éléments de dosage de l'encre (6), à l'exception de leurs surfaces de guidage de l'encre (22), qui dépassent chacune dans l'encrier (1), et d'un talon de dosage de l'encre (5), sont disposés de façon à pouvoir complètement pivoter dans un espace creux recouvert (43) d'un fond d'encrier (2) de l'encrier (1) ; que l'espace creux (43) est entièrement rempli d'un lubrifiant.

2. Encrier selon la revendication 1, caractérisé en ce que l'espace creux recouvert (43) est constitué d'une gorge longitudinale horizontale (9) destinée à recevoir les éléments de dosage de l'encre pivotants (6) ; que la gorge longitudinale (9) est en liaison avec un grand nombre de percées verticales (13) aménagées dans le fond d'encrier (2) pour recevoir chacune un bras pivotant (17) des éléments de dosage de l'encre (6) ; qu'une étanchéité unique (37), à deux dimensions, est liée par obstacle et d'une manière étanche à la crête (16) de l'ensemble des éléments de dosage de l'encre (6) et à une surface en bout (8) de l'encrier (1) ; qu'une étanchéité élastique unique (41), s'étendant sur au moins une longueur (b) de l'ensemble des éléments de dosage de l'encre (6), est disposée entre une surface de guidage gauche de la gorge longitudinale (9) et les surfaces verticales (24), qui lui sont immédiatement opposées, des éléments de dosage de l'encre (6) ; que l'ensemble des percées (13) sont étanchées d'une manière élastique par raport au fond d'encrier (2) et au bras pivotant (17) qui s'y trouvent.
